# EUROPÄISCHE PATENTSCHRIFT

(11) **EP 0 569 945 B1**
(45) Veröffentlichungstag und Bekanntmachung des Hinweises auf die Patenterteilung: **23.04.1997**
(21) Anmeldenummer: 93107669.9
(22) Anmeldetag: 11.05.1993
(51) Int. Cl.: B22C 5/16, B22C 5/10

(54) **Verfahren und Vorrichtung zur Regelung des Sandaustrages bei der thermischen Regenerierung von Giesserei-Altsand in Wirbelschichtöfen**
Process and apparatus for controlling the drag-out of sand by thermal regeneration of foundry sand in a fluid bed separator
Procédé et dispositif pour le réglage de la sortie de sable lors de la régénération thermique et vieux sables de fondérie dans des réacteurs à lit fluidisé

(30) Priorität: 14.05.1992 DE 4215867
(43) Veröffentlichungstag der Anmeldung: 18.11.1993
(73) Patentinhaber: KGT GIESSEREITECHNIK GmbH, D-40219 Düsseldorf (DE)
(72) Erfinder: Godderidge, Volker, A-8952 Irdning (AT); Stuzmann, Walter, W-4005 Meerbusch 1 (DE)
(74) Vertreter: Pfenning, Meinig & Partner

(56) Entgegenhaltungen:
- DD-A- 296 867
- DE-A- 2 231 445
- DE-A- 2 708 961
- DE-A- 3 636 479
- US-A- 4 144 088

## Beschreibung

Die Erfindung betrifft eine Vorrichtung und ein Verfahren zur Regelung des Sandaustrages aus Wirbelschichtöfen, gemäß dem Oberbegriff des Anspruchs 1 bzw. 9.

Aus der DE-OS 36 36 479 ist ein Verfahren und eine Anordnung zur thermo-mechanischen Regenerierung von Schüttgütern, insbesondere von Gießerei-Altsand, bekannt. Hierbei wird vorgewärmter Gießerei-Altsand an einer Seite eines Ofens eingegeben. Der Boden des Ofens ist dabei mit Öffnungen in Form von Düsen versehen, durch die brennbare Gase und Verbrennungsluft in den oberen Ofenbereich gelangen, so daß ein Wirbelbett entsteht und das zu regenerierende Gut fließbettförmig zum Sandaustrag, der der Aufgabeeinrichtung gegenüberliegt, geführt wird. Die Regelung des Vorganges der thermischen Regenerierung wird durch eine Dosiereinrichtung an der Sandaufgabe und durch einen Rückhaltesteg, der sich kurz vor dem Sandaustrag befindet, durchgeführt. Der Rückhaltesteg dient dabei dazu, daß die Schichthöhe des Wirbelbettes stabilisiert wird, und verfügt an seiner Unterseite über Ausnehmungen zum Durchtreten von nichtfluidisierbarem Material wie z.B. Gußspritzern, Keramikteilchen o.ä., so daß ein Zusetzen des Ofenherdes durch diese Fremdkörper nicht möglich ist. Weiterhin können die Vorgänge im Wirbelschichtofen nur durch die Beeinflussung der Temperatur und die Änderung der Strömungsgeschwindigkeit des durch den porösen Boden strömen-den Gases erreicht werden. Die letztgenannten Möglichkeiten wirken sich jedoch ungünstig auf eine kontinuierliche Verfahrensführung aus und eine Erhöhung der Luftgeschwindigkeit kann nur in äußerst geringen Grenzen erfolgen, da sich sofort erhebliche Auswirkungen auf das Wirbelbett ergeben. Mit diesen beschränkten Möglichkeiten kann es dazukommen, daß erhebliche Qualitätsunterschiede im Ergebnis der thermischen Regenerierung auftreten können.

Ein weiterer Nachteil ergibt sich daraus, daß der aus dem Wirbelschichtofen abgeführte thermisch behandelte Gießerei-Altsand immer in einen Kühler oder eine andere ähnliche Einrichtung, die sich unterhalb des Ofens befindet, gegeben wird. Dadurch sind aufwendige Konstruktionen erforderlich, um den Ofen und auch die Aufgabeeinrichtungen, die häufig unter Ausnutzung der Schwerkraft ohne zusätzliche Fördermittel betrieben werden, oberhalb der nachgeschalteten Einrichtungen zu halten, so daß neben einer erforderlichen sehr großen Gebäudehöhe auch entsprechend hohe Kosten für Stützkonstruktionen entstehen.

Es ist daher Aufgabe der Erfindung, den Sandaustrag aus einer Einrichtung zur thermischen Regenerierung von Gießerei-Altsand auf einfache, kostengünstige Weise zu regeln und die Qualität des regenerierten Sandes konstant zu halten und dabei die Möglichkeit zu schaffen, die Nachbehandlung des geglühten Regenerierungsgutes auf nahezu dem gleichen Höhenniveau, auf dem sich der Ofen befindet, durchzuführen.

Erfindungsgemäß wird diese Aufgabe durch die im kennzeichnenden Teil des Anspruchs 1 bzw. 9 genannten Merkmale erreicht. In vorteilhafter Weise werden die Vorrichtung und das Verfahren zum Betreiben dieser Vorrichtung durch die in den Unteransprüchen genannten Merkmale weitergebildet.

Durch den als Auslaßsteuerorgan wirkenden Schüttkegel, der durch den ausgetragenen thermisch behandelten Sand auf einem Boden, der über Öffnungen verfügt, eines pneumatischen Förderers gebildet wird und in der Lage ist, bei voller Ausbildung den Sandaustritt des Auslaufrohres des Wirbelschichtofens vollständig zu verschließen, kann der Sandaustrag aus dem Wirbelschichtofen auf einfache Weise mit geringstem Aufwand geregelt werden. Der Schüttkegel wird dabei dadurch beeinflußt, daß die Luftzufuhr durch den mit Öffnungen versehenen Boden des pneumatischen Förderers geregelt wird. Dies kann in einfacher Weise durch Einund Ausschalten der Luftströmung erfolgen oder durch Regelung des Volumenstromes, der durch die Öffnungen geführt wird. Die Luftzufuhr führt dazu, daß geglühter Sand vom Schüttkegel in Richtung einer pneumatischen Förderrinne bewegt wird und von dort einer Weiterbehandlung zugeführt werden kann. In dem Moment, in dem sich der Schüttkegel verkleinert, wird der Sandaustritt des Auslaufrohres freigegeben, und es kann weiter fertiggeglühter Sand den Wirbelschichtofen verlassen und den Schüttkegel bei abgeschalteter bzw. verringerter Luftzufuhr durch die Öffnungen des Bodens wieder so ausbilden, daß der Sandaustritt erneut verschlossen wird. In einfachster Form könnte die Steuerung der Luftzufuhr durch den Boden des pneumatischen Förderers taktzeitgesteuert erfolgen. Hierbei entsteht bereits der Vorteil, daß der Sandaustritt aus dem Wirbelschichtofen ohne zusätzliche mechanische Verschlußelemente geregelt wird, die bei den herrschenden hohen Temperaturen hohe Anforderungen an die Zuverlässigkeit stellen würden.

Mit nur geringem Aufwand ist es möglich, die Wirbelschichthöhe im Ofen, wobei der Sand fließbettartig durch den Ofen geführt wird, auf ein gewünschtes Maß einzustellen, indem der Druck unterhalb des Wirbelbettes in der Windkammer des Wirbelschichtofens gemessen und als Steuersignal für die Regelung der Luftzufuhr, die den Boden des pneumatischen Förderers durchströmt und den Schüttkegel beeinflußt, verwendet wird. Der in der Windkammer gemessene Druck ist proportional der Wirbelschichthöhe, so daß diese mit den benannten Mitteln konstant gehalten werden kann.

Das die Luftzufuhr zum pneumatischen Förderer regelnde Ventil kann direkt über eine Bypass-Leitung, die mit der Windkammer verbunden ist, ohne zusätzliche Steuerelemente mittels Klappen oder Membranen reguliert werden.

Es ist auch möglich, Drucksensoren in der Windkammer anzuordnen, die Steuersignale an eine Steuereinheit richten. Die Steuereinheit regelt das Luftzufuhrventil entsprechend dem in der Windkammer herrschenden Druck. Zusätzlich kann außerdem die Temperatur im Wirbelbett mittels Thermosensoren gemessen und gemeinsam mit den Druckwerten oder allein zur Regelung der Luftzufuhr und damit des Sandaustrittes aus dem Wirbelschichtofen verwendet werden.

Das Auslaufrohr für den fertiggeglühten Gießerei-Altsand kann relativ kurz sein und einen relativ geringen Neigungswinkel aufweisen, so daß sich der Sandaustritt nur unwesentlich unterhalb der Ebene des ausgebildeten Wirbelbettes befindet und somit eine geringe Gesamthöhe erforderlich wird.

Eine weitere Möglichkeit zur Regelung des Sandaustrittes kann dadurch erreicht werden, daß der pneumatische Förderer in seiner Lage bezüglich der Höhe und auch in Horizontalrichtung zum Sandaustritt des Auslaufrohres verschiebbar ist, so daß die Gestalt des ausgebildeten Schüttkegels und dadurch wiederum die Regelempfindlichkeit veränderbar ist.

Mit dem pneumatischen Förderer kann der fertiggeglühte Sand vom Schüttkegel nahezu auf gleicher Ebene der weiteren Behandlung zugeführt werden. Durch die Luftzufuhr ist eine erste Kühlung des noch heißen Sandes gegeben. Der Sand verläßt den pneumatischen Förderer über eine Förderrinne und wird in einem Blasraum aufgefangen und von dort durch den Luftstrom, der aus einer Blasdüse austritt, in ein Blasrohr gerissen und einem Kühler, der vorzugsweise als Fließbettkühler ausgeführt ist, Zugeführt. Dabei kann oberhalb des Austrittes des Blasrohres eine Prallglocke angeordnet sein, gegen die der Sand geschleudert wird und an der noch anhaftende Verunreinigungen abplatzen. Die Verwendung eines Fließbettkühlers bietet sich besonders unter dem Aspekt der gewünschten geringen Bauhöhe an.

Die Fördermenge des aus dem Blasgefäß in den Kühler zu transportierenden Sandes kann dadurch geregelt werden, daß der Abstand zwischen Blasdüse und Eintritt in das Blasrohr bei konstanter Luftströmung, die die Blasdüse verläßt, verändert wird.

Mit der Erfindung können Wirbelschichtofen und Kühler in einer Ebene angeordnet werden, wodurch sich die gesamte Bauhöhe reduziert, eine aufwendige Stützkonstruktion entfällt und im Ergebnis eine Senkung der Investitionskosten auftritt.

Nachfolgend soll die Erfindung anhand von Ausführungsbeispielen näher erläutert werden. Dabei zeigen:
- Fig. 1: eine schematische Darstellung der erfindungsgemäßen Vorrichtung;
- Fig. 2: eine verbesserte Ausführungsform der Vorrichtung, und
- Fig. 3: eine Regeleinrichtung zur Steuerung des Sandaustrittes.

Der zu regenerierende Gießerei-Altsand wird in einem Wirbelschichtofen 1 thermisch behandelt. Das zu regenerierende Gut wird über eine nicht dargestellte Aufgabeeinrichtung dem fließbettartigen Wirbelbett zugeführt. Das Wirbelbett ist auf einem mit Öffnungen versehenen Boden 2 abgestützt und wird mittels einer Gasströmung, die aus brennbaren Gasen und Luft besteht, aufrechterhalten.

Auf der der Aufgabeeinrichtung gegenüberliegenden Seite des Wirbelschichtofens 1 befindet sich ein Auslaufrohr 4 für den Sandaustritt des fertigbehandelten Gießerei-Altsandes. Das Auslaufrohr 4 endet in einem pneumatischen Förderer 5 oberhalb eines Bodens 7, der ebenfalls über Öffnungen, die Poren- oder düsenförmig ausgebildet sind, verfügt. Dabei wird durch den durch Auslaufrohr 4 ausgelaufenen Sand oberhalb des Bodens 7 ein Schüttkegel 6 gebildet, der bei ausreichender Größe den Austritt aus dem Auslaufrohr 4 verschließt. Der Sandaustritt aus dem Auslaufrohr 4 wird dadurch freigegeben, daß durch die Öffnungen im Boden 7 des pneumatischen Förderers 5 eine Luftzufuhr erfolgt und Sand vom Schüttkegel über eine Förderrinne 8 der weiteren Nachbehandlung zugeführt wird.

Die Lage des pneumatischen Förderers 5 oder nur seines Bodens 7 ist dabei in vertikaler und horizontaler Richtung mittels einfacher mechanischer Vorrichtungen einstellbar, wie das mit dem auf der Fig. 1 erkennbaren Pfeilkreuz sichtbar gemacht werden soll. Je nach Einstellung der horizontalen Lage und des Abstandes des Sandaustrittes aus dem Auslaufrohr 4 vom Boden 7 des pneumatischen Förderers 5 kann die Form des Schüttkegels 6 verändert werden. Daraus ergibt sich je nach Bedarf eine bessere oder schlechtere Feineinstellung der Regelbarkeit des Sandaustrittes je nach Form des Schüttkegels 6.

Der mittels der zugeführten Luft etwas vorgekühlte Sand verläßt den pneumatischen Förderer 5 über eine Förderrinne 8 in einen Blasraum 9 und wird von dort aus mittels eines kalten Luftstromes, der aus einer Blasdüse 10 austritt, in ein Blasrohr 11 gefördert und prallt dort oberhalb des Austrittes aus dem Blasrohr 11 gegen eine Prallglocke 12, wobei eventuell noch anhaftende Verunreinigungen abplatzen, und gelangt von der Prallglocke 12 in einen darunterliegenden Fließbettkühler 13, in dem der geglühte Sand weiter gekühlt wird und anschließend einer eventuellen mechanischen Regenerierungsstufe zugeführt oder einer Sichtung zur Entfernung von Staubteilchen unterzogen wird.

In der Fig. 2 ist ein zusätzlicher Bypaßkanal 16 dargestellt, der die Windkammer 3 direkt mit dem Regelventil 15 verbindet, das die Luftzufuhr, die durch die Öffnungen des Bodens 7 strömt, in den pneumatischen Förderer 5 regelt. Dabei kann der der Wirbelschichthöhe proportionale Druck in der Windkammer 3 das Regelventil 15 so ansteuern, daß es lediglich ein- oder ausschaltet, oder in etwas aufwendigerer Form eine Proportionalregelung realisieren. Die Ansteuerung des Regelventils 15 kann dabei allein mit mechanischen Mitteln erfolgen, indem der Druck im Bypaßkanal 16 direkt auf Membranen oder Klappen wirkt, die die Öffnung des Regelventils 15 beeinflussen. Die Einstellung des Regelventils 15 sollte dabei so sein, daß, wenn der Windkammerdruck einen Soll-Wert, d.h. einen oberen Grenzwert überschreitet, die Luftzufuhr mit dem Regelventil 15 entweder eingeschaltet oder erhöht wird, so daß sich dadurch der Schüttkegel 6 abbaut, der den Sandaustritt des Ausflußrohres 4 freigibt. Verringert sich dadurch der Windkammerdruck bis auf einen unteren Grenzwert, wird in umgekehrter Weise die Luftzufuhr mit dem Regelventil 15 entweder verringert oder sogar abgeschaltet, und es erfolgt ein erneuter Aufbau des Schüttkegels 6 bis zum Verschluß des Sandaustrittes des Auslaufrohres 4.

In einer Ausführungsform, wie sie in Fig. 3 dargestellt ist, wird neben einem Drucksensor 17 in der Windkammer ein Temperatursensor 18 in der Wirbelschicht verwendet. Beide Sensoren 17 und 18 sind über Leitungen 19 und 20 mit einer Steuereinheit 21 verbunden. In der Steuereinheit 21 erfolgt ein Vergleich der gemessenen Drücke und Temperatur mit Soll-Wert-Kurven, und entsprechend dem Vergleichsergebnis wird das Regelventil 15 über die Steuerleitung 22 angesteuert und die Luftzufuhr durch die Luftzuführleitung 14 und die Öffnungen des Bodens 7 in den pneumatischen Förderer 5 zur Beeinflussung des Schüttkegels 6 geregelt.

In vereinfachter Form kann die Regelung auf die Auswertung nur eines Meßsignales entweder des Druckes in der Windkammer oder der Temperatur in der Wirbelschicht reduziert werden und nur ein entsprechender Sensor im Wirbelschichtofen angebracht werden.

Die Baugröße des pneumatischen Förderers 5 wird im wesentlichen durch das Volumen des zu regenerierenden Gießerei-Altsandes bestimmt. Bei größeren Volumenmengen können auch mehrere Ausflußrohre 14 mit anschließenden pneumatischen Förderern 5 in paralleler Anordnung Verwendung finden.

Die räumliche Ausdehnung der bzw. des pneumatischen Förderers 5 ist dabei wesentlich kleiner als die anderen zur Regenerierung erforderlichen Einzelelemente. Durch den einfachen und die damit verbundene große Robustheit ist eine geringe Störanfälligkeit gegeben.

## Patentansprüche

1. Vorrichtung zur Regelung des Sandaustrages über ein auf der gegenüberliegenden Seite einer Sandaufgabe eines Wirbelschichtofens angeordnetes Auslaufrohrs bei der thermischen Regenerierung von Gießerei-Altsand, bei dem der Boden des Wirbeischichtofens Öffnungen aufweist, durch die heiße Gase in das Wirbelbett gelangen,
dadurch **gekennzeichnet**, daß
der Sandaustritt aus dem Auslaufrohr (4) in einem Abstand oberhalb des mit Öffnungen versehenen Bodens (7) eines pneumatischen Förderers (5), der sich unterhalb des mit Öffnungen versehenen Bodens (2) des Wirbeischichtofens (1) befindet, so angeordnet ist, daß sich ein Schüttkegel (6) ausbilden kann, der den Sandaustritt aus dem Auslaufrohr (4) verschließen kann, und der durch den Boden (7) des Förderers (5) geführte Luftstrom ein- und ausschaltbar oder regelbar ist.

2. Vorrichtung nach Anspruch 1,
dadurch gekennzeichnet, daß am Lufteintritt (14) des pneumatischen Förderers (5) ein Ventil (15) vorhanden ist, das in Abhängigkeit vom in der Windkammer (3) des Wirbeischichtofens (1) herrschenden Druckes geöffnet oder geschlossen ist.

3. Vorrichtung nach Anspruch 1 oder 2,
dadurch gekennzeichnet, daß das Ventil (15) über eine Bypaßleitung (16) mit der Windkammer (3) verbunden ist und der Druck in der Bypaßleitung (16) den Öffnungsgrad des Ventiles direkt regelt.

4. Vorrichtung nach Anspruch 1 oder 2,
dadurch gekennzeichnet, daß das Ventil (15) in Abhängigkeit des mit einem Drucksensor (17) gemessenen Druckes in der Windkammer (3) und/oder der mit einem Temperatursensor (18) in der Wirbelschicht gemessenen Temperatur regelbar ist.

5. Vorrichtung nach Anspruch 1 bis 4,
dadurch gekennzeichnet, daß der Abstand und/oder die Lage zwischen dem Sandaustritt des Auslaufrohres (4) und dem Boden (7) des pneumatischen Förderers (5) veränderbar ist.

6. Vorrichtung nach einem der Ansprüche 1 bis 5,
dadurch gekennzeichnet, daß der pneumatische Förderer (5) mittels einer Förderrinne (8) mit einem Blasgefäß (9) verbunden und der thermisch behandelte Gießerei-Altsand durch ein Blasrohr (11) durch einen aus einer Blasdüse (10) gerichteten Luftstrom einem Fließbettkühler (13) zuführbar ist.

7. Vorrichtung nach Anspruch 6,
dadurch gekennzeichnet, daß der Abstand zwischen Blasrohreintritt und Blasdüse (10) veränderbar ist.

8. Vorrichtung nach Anspruch 6 und 7,
dadurch gekennzeichnet, daß oberhalb des Blasrohraustrittes eine Prallglocke (12) angeordnet ist.

9. Verfahren zur Regelung des Sandaustrages,
bei dem eine Vorrichtung gemäß Anspruch 1 betrieben wird, wobei durch die Erhöhung der Luftzufuhr in einem dem Wirbeischichtofen (1) nachgeschalteten pneumatischen Förderer (5) durch dessen mit Öffnungen versehenen Boden (7) ein zwischen dem Ende des Auslaufrohres (4) und dem Boden (7) ausgebildeter Schüttkegel (6) abgebaut und der Sandaustritt aus dem Auslaufrohr (4) freigegeben wird.

10. Verfahren nach Anspruch 9,
dadurch gekennzeichnet, daß die Luftzufuhr in Abhängigkeit des in der Windkammer (3) des Wirbelschichtofens (1) gemessenen Druckes derart geregelt wird, daß bei Überschreiten eines vorgegebenen oberen Grenzwertes der Volumenstrom der Luftzufuhr bis zur Erreichung eines unteren Druckgrenzwertes eingeschaltet oder erhöht wird.

11. Verfahren nach Anspruch 9 und 10,
dadurch gekennzeichnet, daß die Luftzufuhr in Abhängigkeit des in der Windkammer (3) des Wirbelschichtofens (1) gemessenen Druckes und der Temperatur im Wirbelschichtofen (1) geregelt wird.

12. Verfahren nach Anspruch 9 bis 11,
dadurch gekennzeichnet, daß die Lage des Bodens (7) gegenüber dem Austritt des Auslaufrohres (4) verändert wird.

13. Verfahren nach Anspruch 9 bis 12,
dadurch gekennzeichnet, daß der thermisch behandelte Gießerei-Altsand mittels des pneumatischen Förderers (5) einem Blasgefäß (9) zugeführt und dort mittels einer Blasdüse (10) über ein Blasrohr (11) gegen eine Prallglocke (12) geschleudert wird.

14. Verfahren nach Anspruch 13,
dadurch gekennzeichnet, daß die Gutbeladung des Förderstromes durch die Änderung des Abstandes zwischen Blasdüse (10) und dem Eintritt des Blasrohres (11) geregelt wird.

## Claims

1. Device for controlling the drag-out of sand via a discharge pipe arranged on the side opposite a sand delivery of a fluidized bed furnace during thermal regeneration of foundry waste sand, with the bottom of the fluidized bed furnace having openings through which hot gases enter into the fluidized bed
**characterised in that**
the sand discharge from the discharge pipe (4) is arranged at a distance above the bottom (7), which is provided with openings, of a pneumatic conveyer (5) which is located below the bottom (2), which is provided with openings, of the fluidized bed furnace (1) in such a manner that a bulk cone (6) can develop which can shut the sand outlet from the discharge pipe (4), and the airflow which is ducted through the bottom (7) of the conveyer (5) can either be switched on and off or regulated.

2. Device according to Claim 1, **characterised in that** the air inlet (14) of the pneumatic conveyer (5) comprises a valve (15) which is opened or shut in dependence of pressure in the wind chamber (3) of the fluidized bed furnace (1).

3. Device according to Claim 1 or 2, **characterised in that** the valve (15) is connected via a bypass pipe (16) to the wind chamber (3), and the pressure in the bypass pipe directly regulates the degree of opening of the valve.

4. Device according to Claim 1 or 2, **characterised in that** the valve (15) is controllable in dependence of the pressure in the pressure chamber (3), which is measured by a pressure sensor (17), and/or the temperature measured in the fluidized bed by a temperature sensor (18).

5. Device according to Claim 1 to 4, **characterised in that** the distance and/or the position between sand discharge of the discharge pipe (4) and the bottom (7) of the pneumatic conveyer (5) is adjustable.

6. Device according to one of Claims 1 to 5, **characterised in that** the pneumatic conveyer (5) is connected to a blow vessel (9) by means of a conveying drain (8), and thermally treated foundry waste sand is delivered via a blow tube (11) by an airstream directed from the blow nozzle (10) to a fluid bed cooler (13).

7. Device according to Claim 6, **characterised in that** the distance between blow tube inlet and blow nozzle (10) is adjustable.

8. Device according to Claim 6 and 7, **characterised in that** an impact dome (12) is arranged above the blow tube outlet.

9. Process for controlling the sand discharge in the course of which a device according to Claim 1 is operated and in which, by increasing the air delivery in a pneumatic conveyer (6) downstream of one of the fluidized bed furnaces (1) through its bottom (7), which is provided with openings, a bulk cone (6), which developed between the end of the discharge pipe (4) and the bottom (7), is reduced and the sand discharge from the discharge pipe (4) is opened

10. Process according to Claim 9, **characterised in that** the air delivery is regulated in dependence of a pressure measured in the wind chamber (3) of the fluidized bed furnace (1) in such a manner that, on exceeding a preset upper threshold, the volume flow of air delivery is activated or increased until arriving at a lower pressure threshold.

11. Process according to Claim 9 and 10, **characterised in that** the air delivery is controlled in dependence of pressure measured in the wind chamber (3) of the fluidized bed furnace (1) and the temperature in the fluidized bed furnace (1).

12. Process according to Claim 9 to 11, **characterised in that** the position of the bottom (7) relative to the outlet of the discharge pipe (4) is changed.

13. Process according to Claim 9 to 12**, characterised in that** the thermally treated foundry waste sand is delivered by means of the pneumatic conveyer (5) to a blow vessel (9) where it is centrifuged by means of a blow nozzle (10) and via a blow tube (11) against an impact dome (12).

14. Process according to Claim 13, **characterised in that** loading of the conveyer flow is regulated by changing the distance between blow nozzle (10) and inlet of the blow tube (11).

## Revendications

1. Dispositif pour régler l'évacuation de sable par l'intermédiaire d'un tube d'évacuation disposé sur le côté opposé d'une arrivée de sable dans le four à lit fluidisé, lors de la régénération thermique de vieux sable de fonderie, et dans lequel le fond du four à lit fluidisé comporte des ouvertures par lesquelles des gaz chauds parviennent dans le lit fluidisé,
caractérisé en ce que
la sortie pour le sable sortant du tube d'évacuation (4) est disposée à une certaine distance au-dessus du fond (7), pourvu d'ouvertures, d'un convoyeur pneumatique (5), qui est situé au-dessous du fond (2), pourvu d'ouvertures, du four à lit fluidisé (1) de telle sorte qu'il peut se former un cône de déchargement (6), qui peut bloquer la sortie du sable hors du tube d'évacuation (4), et que le courant d'air envoyé à travers le fond (7) du convoyeur (5) peut être appliqué et supprimé ou est réglable.

2. Dispositif selon la revendication 1, caractérisé en ce qu'au niveau de l'entrée d'air (34) du convoyeur pneumatique (5) est disposée une soupape (15), qui est ouverte ou fermée en fonction de la pression régnant dans la chambre à vent (3) du four à lit fluidisé (1).

3. Dispositif selon la revendication 1 ou 2, caractérisé en ce que la soupape (15) est reliée à la chambre à vent (3) par une canalisation de by-pass (16) et que la pression dans la canalisation de by-pass (16) règle directement le degré d'ouverture de la soupape.

4. Dispositif selon la revendication 1 ou 2, caractérisé en ce que la soupape (15) est réglable en fonction de la pression, mesurée au moyen d'un capteur de pression (17), dans la chambre à vent (3) et/ou de la température mesurée avec un capteur de température (18) dans le lit fluidisé.

5. Dispositif selon les revendications 1 à 4, caractérisé en ce que la distance et/ou la position entre la sortie du sable hors du tube d'évacuation (4) et le fond (7) du convoyeur pneumatique (5) est variable.

6. Dispositif selon l'une des revendications 1 à 5, caractérisé en ce que le convoyeur pneumatique (5) est relié, au moyen d'une goulotte de convoyage (8), à un récipient de soufflage (9) et que le vieux sable de fonderie traité par voie thermique peut être amené par un tube de soufflage (11) à l'aide d'un courant d'air dirigé à partir d'une buse de soufflage (10) à un refroidisseur (13) du lit fluidisé.

7. Dispositif selon la revendication 6, caractérisé en ce que la distance entre l'entrée du tube de soufflage et la buse de soufflage (10) est variable.

8. Dispositif selon les revendications 6 et 7, caractérisé en ce qu'une cloche de renvoi (12) est disposée au-dessus de la sortie du tube de soufflage.

9. Procédé pour régler l'évacuation du sable, selon lequel on fait fonctionner le dispositif selon la revendication 1, et selon lequel moyennant un accroissement de l'envoi d'air dans un convoyeur pneumatique (5) branché en aval du four à lit fluidisé (1), à travers le fond (7) pourvu d'ouvertures de ce convoyeur, un cône de déchargement (6) formé entre l'extrémité du tube d'évacuation (4) et le fond (7) est désagrégé et la sortie du sable hors du tube d'évacuation (4) est libérée.

10. Procédé selon la revendication 9, caractérisé en ce que l'amenée d'air est réglée en fonction de la pression mesurée dans la chambre à vent (3) du four à lit fluidisé (1) de telle sorte que, lors du dépassement d'une valeur limite supérieure prédéterminée, le débit volumique de l'air arrivant est établi ou accru jusqu'à ce que soit atteinte une valeur limite inférieure de pression.

11. Procédé selon les revendications 9 et 10, caractérisé en ce que l'arrivée d'air est réglée en fonction de la pression mesurée dans la chambre à vent (3) du four à lit fluidisé (1) et de la température dans le four à lit fluidisé (1).

12. Procédé selon les revendications 9 à 11, caractérisé en ce que la position du fond (7) est modifiée par rapport à la sortie du tube d'évacuation (4).

13. Procédé selon les revendicatoons 9 à 12, caractérisé en ce que le vieux sable de fonderie, traité thermiquement, est envoyé au moyen du convoyeur pneumatique (5) à un récipient de soufflage (9) et y est accéléré, au moyen d'une buse de soufflage (10), et par l'intermédiaire d'un tube de soufflage (11) contre une cloche de renvoi (12).

14. Procédé selon la revendication 13, caractérisé en ce que la charge de matière du courant d'entraînement est réglée par modification de la distance entre la buse de soufflage (10) et l'entrée du tube de soufflage (11).
